# EUROPÄISCHE PATENTSCHRIFT

(11) **EP 0 373 148 B1**
(45) Veröffentlichungstag und Bekanntmachung des Hinweises auf die Patenterteilung: **24.08.1994**
(21) Anmeldenummer: 89890312.5
(22) Anmeldetag: 05.12.1989
(51) Int. Cl.: E02F 3/38, E02F 3/32, E02F 3/30, E02F 3/42, E02F 9/14, E02F 9/12

(54) **Hydraulikbagger**
Hydraulic excavator
Pelle hydraulique

(30) Priorität: 05.12.1988 AT 2980/88
(43) Veröffentlichungstag der Anmeldung: 13.06.1990
(73) Patentinhaber: Böhler Ladetechnik Vertriebs- und Entwicklungsgesellschaft m.b.H., A-8605 Kapfenberg (AT)
(72) Erfinder: Soyland, Arnulf, N-4340 Bryne (NO); Mocivnik, Josef, Dipl.-Ing., A-8750 Judenburg (AT); Schön, Konrad, A-8605 Kapfenberg (AT); Jantscher, Johannes, Dipl.-Ing., A-8130 Frohnleiten (AT)
(74) Vertreter: Haffner, Thomas M., Dr.

(56) Entgegenhaltungen:
- FR-A- 2 499 535
- FR-A- 2 537 183
- US-A- 3 197 049
- US-A- 3 952 890
- US-A- 4 143 778

## Beschreibung

Die Erfindung bezieht sich auf einen Hydraulikbagger mit einem in einer vertikalen Ebene schwenkbaren Ausleger, welcher an einem ersten Rahmenteil abgestützt ist, wobei der erste Rahmenteil an einem Grundrahmen um eine im wesentlichen vertikale Achse schwenkbar gelagert ist, bei welchem Bagger der Grundrahmen ein Fahrwerk aufweist, welches durch Bewegung der Baggerschaufel gegen das Gelände verfahrbar ist, wobei der Auslegerarm zur Verschiebung der Baggerschaufel in einer horizontalen Ebene und zum Schwenken der Baggerschaufel um eine quer zur Verschiebebewegung liegende, im wesentlichen horizontale Achse mit gesonderten Zylinder-Kolbenaggregaten beaufschlagbar ist und wobei zum Kippen die Schaufel um eine im wesentlichen horizontale Achse schwenkbar am Auslegerarm angelenkt ist, wobei wenigstens ein zum Verschieben der Baggerschaufel in horizontaler Richtung angeordnetes Schub-Zylinder-Kolbenaggregat an dem ersten Rahmenteil angreift, wobei an wenigstens einer Scheibe ein Auslegerarm und wenigstens ein Kipp-Zylinder-Kolbenaggregat zum Kippen der Schaufel schwenkbar angeschlossen sind, wobei das Kipp-Zylinder-Kolbenaggregat mit einem am Auslegerarm schwenkbar abgestützten Lenkerarm verbunden ist und eine am Lenkerarm gelenkig angeschlossene Koppelstange gelenkig mit der Schaufel außerhalb der Kippachse am Auslegerarm verbunden ist.

Ladegeräte, insbesondere Bagger, sind in unterschiedlichster Ausbildung bekanntgeworden. Die meisten bekannten Baggereinrichtungen verfügen über ein Fahrwerk mit eigenem Antrieb, so daß eine Reihe von komplexen Bewegungen der Ladeschaufel durch Verfahren des gesamten Baggers ohne weiteres bewerkstelligt werden können. Dies gilt insbesondere für das mit einem verfahrbaren Bagger mit eigenem Antrieb üblicherweise durch den Fahrantrieb erfolgende Einstechen der Schaufel in zu ladendes Material.

Aus der US-A 3 952 890 ist ein Hydraulikbagger der eingangs genannten Art bekanntgeworden, wobei diese bekannte Ausbildung offensichtlich einen eigenen Antrieb für das Fahrwerk aufweist. Hiebei ist ein Auslegerarm mit zwei einander kreuzenden Zylinder-Kolbenaggregaten verbunden, welche am Rahmen angelenkt sind, wobei durch Zusammenwirken der Zylinder mit Parallelogrammlenkern eine im wesentlichen horizontale Position der Schaufel in unterschiedlichen Höhen erzielbar sein soll.

Die Erfindung bezieht sich nun auf eine Ausbildung einer Ladeeinrichtung der eingangs genannten Art, bei welcher ein zusätzlicher Fahrantrieb für das Verfahren des gesamten Ladegerätes entfallen soll, so daß insbesondere kompakte und leichte Ausbildungen möglich werden. Um bei derartigen Einrichtungen einen hinreichenden Aktionsradius bei im Gelände festgelegter Position des Ladegerätes zu erzielen, wurde in der DE-A-25 32 453 bereits vorgeschlagen, den gesamten, den Auslegerarm tragenden Rahmenteil auf geradlinig verlaufenden Schienen zu führen und relativ zu einem unteren Rahmengestell in Längsrichtung der Schienen verfahrbar auszubilden. Durch eine solche Ausbildung wurde bei relativ kompakten Abmessungen erreicht, daß die Ladeschaufel bis nahe an die Vorderkante des Grundrahmens und in eine relativ weit vor der Vorderkante des Grundrahmens liegende Position in einer im wesentlichen horizontalen Ebene verschiebbar wird. Bei einer derartigen Ausbildung wurden daher je nach Verschiebeposition des oberen Rahmenteiles Stützbeine ausgefahren, um eine weitgehende Kippsicherheit zu erzielen. Im übrigen stellt die Verschiebelagerung auf Schienen einen relativ hohen konstruktiven Aufwand dar, welcher insgesamt zu einer schwereren Konstruktion führt.

Die Erfindung zielt nun darauf ab, eine kompakte Einrichtung der eingangs genannten Art zu schaffen, bei welcher ein besonders hohes Maß an Verstellbarkeit der Ladeschaufel in horizontaler Richtung und in vertikaler Richtung unter Verwendung möglichst leichter Konstruktionsteile möglich wird, und sowohl eine Position erreicht werden kann, bei welcher die Ladeschaufel unmittelbar vor der Vorderkante des Grundrahmens zu liegen kommt, als auch eine Einstechposition, bei welcher die Ladeschaufel in horizontaler Richtung in hohem Maße in abzubauendes Material eingeschoben werden kann, wenn das Fahrwerk während des Einschiebevorganges blockiert ist. Zur Lösung dieser Aufgabe besteht die erfindungsgemäße Ausbildung im wesentlichen darin, daß das Schub-Zylinder-Kolbenaggregat zwischen zwei einen Parallelogrammlenker ausbildenden Streben an einer die Streben des Parallelogrammlenkers verbindenden Scheibe oder im Bereich der Scheibe an einer der beiden Streben des Parallelogrammlenkers angreift und daß an der Scheibe wenigstens ein Hub-Zylinder-Kolbenaggregat zum Verschwenken des Auslegerarmes in vertikaler Richtung angreift. Dadurch, daß wenigstens ein Schub-Zylinder-Kolbenaggregat zwischen zwei einen Parallelogrammlenker ausbildenden Streben für die Verschiebebewegung der Baggerschaufel in im wesentlichen horizontaler Richtung verwendet wird, wird bei vergleichsweise leicht ausgebildeten Streben ein hohes Maß an Stabilität erzielt, da der Schubzylinder die Streben des Parallelogrammlenkers fachwerkartig versteift. Die Maßnahme, den die freien Enden der Streben der Parallelogrammlenker verbindenden Teil als Scheibe auszubilden, bietet den Vorteil, die weiteren Lenker- bzw. Zylinder-Kolbenaggregate kinematisch günstig an dieser Scheibe anzuordnen, wobei die Scheibe selbst von Verwindungskräften freigehalten ist, so daß relativ flache und wiederum leicht bauende Scheiben Verwendung finden können. An den Scheiben, welche die beiden Streben des Parallelogrammlenkers verbinden, können nun sowohl das Hub-Zylinder-Kolbenaggregat zum Verschwenken eines Auslegerarmes für die Schaufel als auch das Kipp-Zylinder-Kolbenaggregat zum Verschwenken der Schaufel am Auslegerarm sicher gelagert werden, wobei die Maßnahme, den Kippzylinder für das Kippen der Schaufel am Auslegerarm an der Scheibe anzulenken und mit einem schwenkbar am Auslegerarm verbundenen Lenkerarm zu verbinden, die Möglichkeit schafft, die Schaufel über eine Koppelstange mit dem Lenkerarm zu verbinden, so daß gegebenenfalls von der Schaufel abfallendes Material nicht unmittelbar auf die Zylinder-Kolbenaggregate, insbesondere das Zylinder-Kolbenaggregat für das Kippen der Schaufel, sondern lediglich auf die Koppelstange gelangen kann. Auf diese Weise wird das Kipp-Zylinder-Kolbenaggregat besser gegen vorzeitigen Verschleiß geschützt. Die Verwendung von Scheiben im Rahmen des Lenkerparallelogrammes erlaubt es, besonders leichte Auslegerarme bzw. eine besonders leicht ausgebildete untere Strebe des Parallelogrammlenkers einzusetzen, was beispielsweise durch Verwendung von Hohlprofilen für die untere Strebe bzw. den Auslegerarm ermöglicht wird. Hiebei ist bevorzugt die Ausbildung so getroffen, daß die Scheiben im wesentlichen dreieckförmigen Umriß aufweisen, wobei alle Winkel des Dreieckes spitze Winkel sind. Besonders vorteilhaft erscheint in diesem Zusammenhang ein im wesentlichen gleichseitiges Dreieck als Umrißform für die seitlichen Scheiben, wobei eine derartige, im wesentlichen dreieckförmige Scheibe besonders günstige und bevorzugte Anlenkpunkte für Streben und hydraulische Zylinder-Kolbenaggregate an ihren Eckpunkten aufweist. Eine leichtbauende und verwindungssteife Konstruktion läßt sich hiebei in besonders einfacher Weise dadurch verwirklichen, daß die Anlenkachsen des Auslegerarmes, des Kippzylinders und des Hubzylinders an der Scheibe im wesentlichen längs einer Dreieckseite der Scheibe angeordnet sind, wobei vorzugsweise die Anlenkachsen des Hubzylinders, des Kippzylinders und der oberen Strebe des Parallelogrammlenkers nahe den Eckpunkten der im wesentlichen dreieckförmigen Scheiben angeordnet sind. Scheiben, bei welchen die Anlenkachsen in der angegebenen Art angeordnet sind, zeichnen sich dadurch aus, daß in allen Schwenkstellungen des Auslegerarmes relativ zum Grundrahmen eine besonders niedrige Bauhöhe eingehalten werden kann, wobei gleichzeitig alle Kräfte auch dann sicher von den Scheiben aufgenommen werden können, wenn einfache und relativ dünnwandige Blechscheiben verwendet werden, wodurch sich eine weitere Gewichtsersparnis ergibt.

In besonders bevorzugter Weise ist die Ausbildung so getroffen, daß der Auslegerarm gekröpft ausgebildet ist und zwischen zwei mit den Parallelogrammlenkern verbundenen Scheiben mit den Scheiben und der unteren Strebe der Parallelogrammlenker gelenkig verbunden ist. Bei Ausbildung des Auslegerarmes, welcher an der Scheibe schwenkbar angeschlossen ist, als gekröpfter Auslegerarm wird ein besonders weitgehendes Einschwenken des Auslegerarmes auch kann möglich, wenn die untere Strebe des Parallelogrammlenkers von einem Kastenprofil gebildet ist. Bei Einschwenken des Auslegerarmes läßt sich auf diese Weise eine nahezu parallele Lage des Auslegerarmes zur unteren Strebe des Parallelogrammlenkers in zurückgezogener Stellung der Schaufel realisieren, wodurch wiederum bei kleinen Abmessungen die Schaufel bis nahe an die Vorderkante des Grundrahmens herangezogen werden kann. Insgesamt ergibt sich auf diese Weise bei besonders kompakten Abmessungen ein relativ großer Aktionsradius der Schaufel.

Eine besonders stabile Konstruktion und gute Aufnahme der dynamischen Kräfte beim Verschwenken des Auslegerarmes bzw. beim Einschieben der Schaufel in abzubauendes bzw. zu verladendes Material läßt sich dadurch verwirklichen, daß die Anlenkachse der unteren Strebe des Parallelogrammlenkers und des Auslegerarmes etwa in einer Seitenmitte einer Dreieckseite angeordnet ist.

Die Verwendung von Scheiben der oben bezeichneten Art und die bevorzugte Ausbildung des Auslegerarmes als gekröpfter Auslegerarm erlaubt, wie bereits erwähnt, eine weitere Gewichtsersparnis, ohne Einbuße an Stabilität, in bezug auf die untere Strebe des Parallelogrammlenkers, welche bevorzugt als Kastenprofil ausgebildet sein kann und, wie es einer bevorzugten Ausbildung der Erfindung entspricht, zwischen zwei Scheiben angeordnet ist, wobei an jeder Scheibe eine gesonderte obere Strebe des Parallelogrammlenkers angreift. Bei einer derartigen Ausbildung kann das Schub-Zylinder-Kolbenaggregat bzw. die Schub-Zylinder-Kolbenaggregate geschützt zwischen den Scheiben angeordnet werden, wobei bei Verwendung eines Kastenprofiles für die untere Strebe des Parallelogrammlenkers gleichzeitig ein weitgehender Schutz dieser Zylinder-Kolbenaggregate für den Verschiebeantrieb der Schaufel in im wesentlichen horizontaler Richtung geboten werden kann. Um für diesen Verschiebeantrieb mit relativ kompakten Zylinder-Kolbenaggregaten einen großen Verstellweg zu gewährleisten, ist mit Vorteil die Ausbildung so getroffen, daß das Schub-Zylinder-Kolbenaggregat nahe dem Anlenkpunkt der oberen Strebe des Parallelogrammlenkers am Rahmenteil schwenkbar abgestützt ist und am oberen Ende der unteren Strebe des Parallelogrammlenkers und/oder an der Scheibe nahe dieser Anlenkstelle angreift. Ein wesentlicher Vorteil dieser Anordnung ist hiebei darin zu überblicken, daß keine nennenswerten Biegekräfte durch die Schub-Zylinder-Kolbenaggregate in die Streben eingeleitet werden und die Verschiebekräfte des Schub-Zylinder-Kolbenaggregates über einen relativ langen Hebelarm zur Wirkung gelangen, wodurch zum einen ein leichteres und kompakteres Schub-Zylinder-Kolbenaggregat Verwendung finden kann und zum anderen die Lenkerkonstruktion bzw. die Dimensionierung der Streben leichter und kompakter gewählt werden kann.

Eine besonders stabile, kompakte und leichte Konstruktion läßt sich dadurch erzielen, daß die Scheiben von Kastenprofilen gebildet sind, wobei zwischen freien Flanschen der Scheiben Bolzen die Anlenkachsen für die Hub- und Kipp-Zylinder-Kolbenaggregate sowie ggf. für die oberen Streben des Parallelogrammlenkers ausbilden. Auf diese Weise werden bei geringem Gewicht stabile Scheiben ausgebildet, welche darüberhinaus einen Schutz der Anlenkstellen der Zylinder-Kolbenaggregate sowie der Streben bieten.

Die Erfindung wird nachfolgend an Hand eines in der Zeichnung schematisch dargestellten Ausführungsbeispieles näher erläutert. In dieser zeigen: Fig. 1 eine perspektivische Ansicht eines erfindungsgemäßen Hydraulikbaggers und die Fig. 2 und 3 Seitenansichten des erfindungsgemäßen Hydraulikbaggers mit unterschiedlichen Stellungen des Auslegerarmes und der Schaufel.

In Fig. 1 ist mit 1 ein Hydraulikbagger bezeichnet, welcher einen Grundrahmen 2 mit einem Fahrwerk für Räder 3 aufweist. Am Grundrahmen 2 ist ein allgemein mit 4 bezeichneter ersten Rahmenteil um eine im wesentlichen vertikale Achse schwenkbar gelagert, wobei ein Drehkranz mit 5 angedeutet ist. Weiters sind am Grundrahmen diverse Hilfsaggregate gelagert und allgemein mit 6 bezeichnet und es ist eine Führerkabine 7 vorgesehen. Der Hydraulikbagger 1 weist dabei keinen eigenen Antrieb auf, sondern es wird für eine Verschiebung des Baggers eine Bewegung der Baggerschaufel 8 herangezogen, wie dies im folgenden noch erläutert werden wird.

Der am Grundrahmen um eine im wesentlichen vertikale Achse schwenkbar gelagerte erste Rahmenteil 4 wird dabei von Parallelogrammlenkern gebildet, wobei eine untere, insbesondere als Hohlkastenprofil ausgebildete Strebe 9 sowie obere Streben 10 sowohl im Bereich der Drehlagerung 5 als auch an die Streben 9 und 10 des Parallelogrammlenkers 4 verbindenden Scheiben 11 schwenkbar gelagert ist. Die Anlenkachsen der unteren Strebe 9 am Rahmen sowie an den beidseitig der unteren Strebe 9 angeordneten Scheiben 11 sind dabei mit 12 und 13 bezeichnet. Die Anlenkachse der oberen Strebe an den Scheiben 11 ist mit 14 bezeichnet. Zwischen den Streben 9 und 10 des Parallelogrammlenkers ist ein Schub-Zylinder-Kolbenaggregat 15 angeordnet, welches am Rahmen zwischen den beiden Streben 9 und 10 und an der unteren Strebe 9 im Bereich der Scheiben 11 schwenkbar angelenkt ist, wie dies in den folgenden Figuren noch deutlicher ersichtlich wird. Bei einer Betätigung des Zylinder-Kolbenaggregates 15 erfolgt eine Bewegung der Schaufel 8 in im wesentlichen horizontaler Richtung relativ zum Boden über die Parallelogrammlenker 4.

An den Scheiben 11 ist weiters ein gekröpft ausgebildeter Auslegerarm 16 um die Anlenkachse 13 der unteren Strebe 9 an den Scheiben 11 schwenkbar angelenkt, wobei für eine Hubbewegung des Auslegerarmes 16 zu beiden Seiten des Auslegerarmes angeordnete Hub-Zylinder-Kolbenaggregate 17 Verwendung finden. Die Anlenkachsen der Hubzylinder 17 an den Scheiben 11 bzw. am Auslegerarm 16 sind mit 18 bzw. 19 bezeichnet. Für ein Kippen der Baggerschaufel 8 sind Kipp-Zylinder-Kolbenaggregate 20 vorgesehen, welche an den Koppelscheiben 11 und an gelenkig mit dem Auslegerarm verbundenen Lenkerarmen 21 um Anlenkachsen 22 bzw. 23 schwenkbar gelagert sind. Die Anlenkachsen der Lenkerarme 21 am Auslegerarm sind dabei mit 24 bezeichnet. Zur Erzielung einer ausreichenden Verwindungssteifigkeit der Arme 21 sind diese über eine Strebe 34 miteinander verbunden. Mit den gelenkigen Lenkerarmen 21 sind Koppelstangen 25 um Schwenkachsen 26 verbunden, wobei diese Koppelstangen 25 mit der Schaufel außerhalb der Kippachse der Schaufel 8 am Auslegerarm 16 verbunden sind, wie dies in den nachfolgenden Figuren näher dargestellt wird.

Die Scheiben 11 sind dabei von hohlen Kastenprofilen gebildet, wobei die die jeweiligen Anlenkachsen 13, 14, 18, 22 bildenden Bolzen zwischen freien Flanschen der Scheiben angeordnet sind und derart die Lageraugen der Streben bzw. Zylinder-Kolbenaggregate geschützt zwischen den Scheiben angeordnet sind.

In Fig. 2 ist der Auslegerarm bzw. die Schaufel in der aufgerichteten Stellung dargestellt. Dabei ist deutlich das zwischen den Streben 9 und 10 der Parallelogrammlenkers 4 vorgesehene Zylinder-Kolbenaggregat 15 ersichtlich, welches um eine Anlenkachse 27 am Rahmen und im Bereich der Anlenkachse 13 der unteren Strebe 9 an den Scheiben 11, welche mit der Anlenkachse der Auslegerarmes 16 an den Scheiben zusammenfällt, um eine Anlenkachse 28 schwenkbar angelenkt ist. Die Anlenkachse der oberen Strebe 10 am Rahmen ist mit 29 bezeichnet. Weiters sind in Fig. 2 noch die Anlenkachse 30 der Schaufel 8 am Auslegerarm 16 sowie die außerhalb dieser Anlenkachse vorgesehene Anlenkachse 31 der Koppelstange 25 näher dargestellt.

Wie aus Fig. 2 deutlich ersichtlich, weisen die Scheiben 11 im wesentlichen dreieckförmigen Umriß auf und es sind die Anlenkachsen 18 und 22 des Hubzylinders 17 und des Kippzylinders 20 sowie die Anlenkachse 14 der obere Strebe 10 des Parallelogrammlenkers 4 nahe den Eckpunkten des nahezu gleichseitigen Dreiecks der Scheiben 11 angeordnet. Für eine geeignete Kinematik und geringe Belastung der Scheiben 11, wodurch diese relativ dünnwandig und leicht ausgebildet werden können, wie dies aus Fig. 1 ersichtlich ist, sind weiters die Anlenkachsen des Auslegerarmes 16 sowie der Hubzylinder 17 und der Kippzylinder 20 im wesentlichen längs einer Dreieckseite angeordnet, wobei die gemeinsame Anlenkachse der unteren Strebe 9 an den Scheiben 11 sowie des Auslegerarmes 16 an den Scheiben 11 im wesentlichen mittig zwischen den Anlenkachsen 18 und 22 der Zylinder-Kolbenaggregate vorgesehen ist. Aus Fig. 2 ist weiters deutlich die gekröpfte Ausbildung des Auslegerarmes 16 ersichtlich, welche für ein Erreichen einer dem Fahrwerk des Baggers möglichst nahe Position der Schaufel 8, wie dies in Fig. 3 noch deutlicher dargestellt ist, bei einer Ausbildung der unteren Strebe 9 des Parallelogrammlenkers als Kastenprofil besonders geeignet ist. Es ist ersichtlich, daß das Schub-Zylinder-Kolbenaggregat 15 im wesentlichen diagonal zwischen den Streben 9 und 10 des Parallelogrammlenkers bzw. ersten schwenkbaren Rahmenteiles 4 angeordnet ist und nahe den Anlenkachsen der Streben am Rahmen bzw. an den Scheiben 11 schwenkbar angelenkt ist, wodurch sich bei einem möglichst langen Hebelarm eine gute Kräfteaufnahme bei möglichst geringen Biegekräften auf den Streben durch das Schub-Zylinder-Kolbenaggregat 15 erzielen läßt.

In Fig. 2 sind strichliert unterschiedliche Stellungen der Baggerschaufel 8 dargestellt. Ausgehend von einer Stellung 8a, welche in Fig. 3 mit der entsprechenden Stellung der Zylinder-Kolbenaggregate und schwenkbaren Streben bzw. dem schwenkbaren Auslegerarm genauer dargestellt ist, ergibt sich bei Betätigung lediglich des Schubzylinders 15 eine Bewegung der Schaufel in im wesentlichen horizontaler Richtung in eine Position 8b, in welcher durch eine Betätigung des Kippzylinders 20 die Schaufel in die Stellung 8c aufgerichtet werden kann. Eine derart nahezu horizontale Bewegung der Schaufel bei Betätigung des Schubzylinders 15 ist insbesondere wichtig, da der Hydraulikbagger keinen Antrieb aufweisen soll und in einer gewählten Stellung lediglich das Fahrwerk blockiert wird und allein durch die Bewegung der Baggerschaufel 8 ein Einstechen in darin aufzunehmende Materialien erfolgen muß. Weiter ist ersichtlich, daß ein überaus langer, im wesentlichen horizontaler Verschiebeweg der Schaufel zur Verfügung steht, so daß große Bereiche ohne ein Versetzen des Baggers eingeräumt werden können. Ein Versetzen des Baggers erfolgt durch ein entsprechendes Abstützen der Schaufel in den Boden ausgehend von der Position 8b, wobei nach einem Lösen der Blockierung des Fahrwerkes durch Betätigung des Schubzylinders der Bagger durch die in der Position 8b eingegrabene Schaufel herangezogen wird, bis die Schaufel 8 sich wiederum nahe vor dem Fahrwerk befindet. Es kann somit ein großer Verschiebeweg des Baggers in einem Arbeitsgang erzielt werden.

Nach einem Kippen der Schaufel in die Position 8c erfolgt durch Betätigung der Hubzylinder 17 ein Verschwenken der Schaufel in die am weitesten vom Rahmen entfernte Position 8d, wobei für eine Bewegung der Schaufel in eine im wesentlichen über dem Maschinenrahmen liegende Position 8e wiederum lediglich der Schubzylinder 15 zwischen den Streben 9 und 10 betätigt wird. Wie aus den unterschiedlichen Stellungen der Schaufel ersichtlich, erfolgt auch bei einem Anheben der Schaufel die Bewegung jeweils derart, daß aufgenommenes Material sicher in der Schaufel verbleibt, ohne daß zusätzliche Ausgleichsbewegungen, beispielsweise des Kippzylinders, notwendig sind. Die Lenkergeometrie bzw. die Anordnung der Zylinder-Kolbenaggregate ist somit so getroffen, daß für einen beliebigen Arbeitsvorgang nur jeweils ein Zylinder-Kolbenaggregat betätigt werden muß, wodurch die Handhabung insgesamt wesentlich erleichtert wird, da keine komplizierten Korrekturbewegungen eines jeweils zweiten Zylinder-Kolbenaggregates notwendig sind.

In der in Fig. 3 dargestellten möglichst maschinennahen Position der Ladeschaufel 8 ist ersichtlich, daß der Auslegerarm 16 nahezu parallel zur unteren Strebe 9 des Parallelogrammlenkers 4 angeordnet ist, wobei dies vor allem durch die gekröpfte Ausbildung des Auslegerarmes 16 im Bereich seiner Anlenkachse 13 bereits an den Scheiben 11 ermöglicht wird. Es ergibt sich somit insgesamt eine sehr kompakte Stellung der einzelnen Lenker und Streben bzw. des Auslegerarmes sowie der für die Betätigung vorgesehenen Zylinder-Kolbenaggregate. In Fig. 3 sind ebenso wie in Fig. 2 wiederum unterschiedliche Stellungen der Ladeschaufel dargestellt. Darüberhinaus ist dargestellt, daß ausgehend von der Stellung 8a bei einem Verkippen der Ladeschaufel unmittelbar vor dem Fahrwerk in die Bodenebene 32 eingestochen werden kann, wobei die entsprechende Bewegung der Spitze 33 der Ladeschaufel in diesem Fall durch die Umrißlinie II, welche die entferntesten Raumpunkte der Spitze 33 der Ladeschaufel zum Rahmen des Hydraulikbaggers beschreibt, dargestellt ist, während die Umrißlinie für die oben geschilderte Bewegung mit I bezeichnet ist. Bei einer Bewegung der Schaufelspitze 33 von Position 8a in 8b gilt, daß jeweils nur ein Zylinder-Kolbenaggregat für eine entsprechende Bewegung betätigt werden muß und Korrekturbewegungen anderer Zylinder-Kolbenaggregate nicht notwendig sind.

## Patentansprüche

1. Hydraulikbagger (1) mit einem in einer vertikalen Ebene schwenkbaren Ausleger (16), welcher an einem ersten Rahmenteil (4) abgestützt ist, wobei der ersten Rahmenteil (4) an einem Grundrahmen (2) um eine im wesentlichen vertikale Achse schwenkbar gelagert ist, bei welchem Bagger der Grundrahmen (2) ein Fahrwerk aufweist, welches durch Bewegung der Baggerschaufel (8) gegen das Gelände verfahrbar ist, wobei der Auslegerarm (16) zur Verschiebung der Baggerschaufel (8) in einer horizontalen Ebene und zum Schwenken der Baggerschaufel (8) um eine quer zur Verschiebebewegung liegende, im wesentlichen horizontale Achse mit gesonderten Zylinder-Kolbenaggregaten beaufschlagbar ist und wobei zum Kippen die Schaufel (8) um eine im wesentlichen horizontale Achse schwenkbar am Auslegerarm (16) angelenkt ist, wobei wenigstens ein zum Verschieben der Baggerschaufel (8) in horizontaler Richtung angeordnetes Schub-Zylinder-Kolbenaggregat (15) an dem ersten Rahmenteil (4) angreift, wobei an wenigstens einer Scheibe (11) ein Auslegerarm (16) und wenigstens ein Kipp-Zylinder-Kolbenaggregat (20) zum Kippen der Schaufel (8) schwenkbar angeschlossen sind, wobei das Kipp-Zylinder-Kolbenaggregat (20) mit einem am Auslegerarm (16) schwenkbar abgestützten Lenkerarm (21) verbunden ist und eine am Lenkerarm (21) gelenkig angeschlossene Koppelstange (25) gelenkig mit der Schaufel (8) außerhalb der Kippachse (30) am Auslegerarm (16) verbunden ist, dadurch gekennzeichnet, daß das Schub-Zylinder-Kolbenaggregat (15) zwischen zwei einen Parallelogrammlenker ausbildenden Streben (9,10) an einer die Streben des Parallelogrammlenkers verbindenden Scheibe (11) oder im Bereich der Scheibe (11) an einer der beiden Streben des Parallelogrammlenkers angreift, und daß an der Scheibe (11) wenigstens ein Hub-Zylinder-Kolbenaggregat (17) zum Verschwenken des Auslegerarmes (16) in vertikaler Richtung angreift.

2. Hydraulikbagger nach Anspruch 1, dadurch gekennzeichnet, daß der Auslegerarm (16) gekröpft ausgebildet ist und zwischen zwei mit den Parallelogrammlenkern (9,10) verbundenen Scheiben (11) mit den Scheiben und der unteren Strebe (9) der Parallelogrammlenker gelenkig verbunden ist.

3. Hydraulikbagger nach Anspruch 1 oder 2, dadurch gekennzeichnet, daß die Scheibe (11) im wesentlichen dreieckförmigen Umriß aufweist, wobei alle Winkel des Dreieckes spitze Winkel sind.

4. Hydraulikbagger nach Anspruch 1, 2 oder 3, dadurch gekennzeichnet, daß die Anlenkachsen (13,18,22) des Auslegerarmes (16), des Kippzylinders (20) und des Hubzylinders (21) an der Scheibe (11) im wesentlichen längs einer Dreieckseite der Scheibe (11) angeordnet sind.

5. Hydraulikbagger nach einem der Ansprüche 1 bis 4, dadurch gekennzeichnet, daß die Anlenkachsen (14,18,22) des Hubzylinders (17), des Kippzylinders (20) und der oberen Strebe (10) des Parallelogrammlenkers nahe den Eckpunkten der im wesentlichen dreieckförmigen Scheibe (11) angeordnet sind.

6. Hydraulikbagger nach einem der Ansprüche 1 bis 5, dadurch gekennzeichnet, daß die Anlenkachse (13,18) der unteren Strebe (9) des Parallelogrammlenkers und des Auslegerarmes (16) etwa in einer Seitenmitte einer Dreieckseite angeordnet ist.

7. Hydraulikbagger nach einem der Ansprüche 1 bis 6, dadurch gekennzeichnet, daß die untere Strebe (9) des Parallelogrammlenkers als Kastenprofil ausgebildet ist und zwischen zwei Scheiben (11) angeordnet ist, wobei an jeder Scheibe eine gesonderte obere Strebe (10) des Parallelogrammlenkers angreift.

8. Hydraulikbagger nach einem der Ansprüche 1 bis 7, dadurch gekennzeichnet, daß das Schub-Zylinder-Kolbenaggregat (15) nahe dem Anlenkpunkt (29) der oberen Strebe (10) des Parallelogrammlenkers am Rahmenteil schwenkbar abgestutzt ist und am oberen Ende der unteren Strebe (9) des Parallelogrammlenkers und/oder an der Scheibe (11) nahe dieser Anlenkstelle angreift.

9. Hydraulikbagger nach einem der Ansprüche 1 bis 8, dadurch gekennzeichnet, daß die Scheiben (11) von Kastenprofilen gebildet sind, wobei zwischen freien Flanschen der Scheiben Bolzen die Anlenkachsen (14,18,22) für die Hub- und Kipp-Zylinder-Kolbenaggregate (17,20) sowie ggf. für die oberen Streben (10) des Parallelogrammlenkers ausbilden.

## Claims

1. Hydraulic excavator (1) with a boom (16) which can be swivelled in a vertical plane, which is supported on a first frame member (4), where the first frame member (4) is mounted on a chassis (2) so as to swivel about an essentially vertical axis, on which excavator the chassis (2) possessing a running gear which, through movement of the excavator shovel (8) is movable in relation to the ground, where the boom (16), for the purpose of displacing the excavator shovel (8) in a horizontal plane and for the purpose of swivelling the excavator shovel (8) about a horizontal axis essentially at right angles to the displacement motion, can be impinged upon with separate cylinder-and-piston units, and where for the purpose of tilting, the shovel (8) is linked to the boom (16) so as to permit swivelling about an essential horizontal axis, where at least one thrust cylinder-and piston unit (15) for displacement of the excavator shovel (8) in the horizontal direction acts on the first frame member (4), where, on at least one plate (11), one boom (16) and at least one tilt cylinder-and-piston unit (20) are swivel-mounted for the purpose of tilting the shovel (8), where the tilt cylinder-and-piston unit (20) is connected to a connecting arm (21) swivel-supported on the boom (16) and a coupling rod (25) pivot-mounted on the connecting arm (21) pivots on the shovel (8) outside the hinge pin (30) on the boom (16), characterized by the fact that the thrust cylinder-and-piston unit (15) acts between two struts (9, 10) forming a pantograph arm on one of the plates (11) joining the struts of the pantograph arm or in the region of the plate (11) on one of the two struts of the pantograph arm, and that at least one lift cylinder-and-piston unit (17) for swivelling the boom (16) acts in the vertical direction on the plate (11).

2. Hydraulic excavator in accordance with Claim 1, characterized by the fact that the boom (16) is cranked in form and, between two plates (11) joined to the pantograph arms (9, 10), is pivot-mounted on the plates and the bottom strut (9) of the pantograph arms.

3. Hydraulic excavator in accordance with Claim 1 or 2, characterized by the fact that the plate (11) is essentially triangular in outline, all angles of the triangle forming acute angles.

4. Hydraulic excavator in accordance with Claim 1, 2 or 3, characterized by the fact that the link pins (13, 18, 22) of the boom (16), of the tilt cylinder (20) and of the lift cylinder (21) are located on the plate (11) essentially along one triangle side of the plate (11).

5. Hydraulic excavator in accordance with one of Claims 1 to 4, characterized by the fact that the link pins (14, 18, 22) of the lift cylinder (17), of the tilt cylinder (20) and of the top strut (10) of the pantograph arm are located close to the corners of the essentially triangular plate (11).

6. Hydraulic excavator in accordance with one of Claims 1 to 5, characterized by the fact that the link pin (13, 18) of the bottom strut (9) of the pantograph arm and of the boom (16) is located approximately in the centre of one side of the triangle.

7. Hydraulic excavator in accordance with one of Claims 1 to 6, characterized by the fact that the bottom strut (9) of the pantograph arm takes the form of a box profile and is located between two plates (11), where a separate top strut (10) of the pantograph arm acts on each plate.

8. Hydraulic excavator in accordance with one Claims 1 to 7, characterized by the fact that the thrust cylinder-and-piston unit (15) is swivel-mounted close to the linkage point (29) of the top strut (10) of the pantograph arm on the frame member and acts on the top end of the bottom strut (9) of the pantograph arm and/or on the plate (11) close to this linkage point.

9. Hydraulic excavator in accordance with one of Claims 1 to 8, characterized by the fact that the plates (11) are formed by box profiles where, between free flanges of the plates, pins form link pins (14, 18, 22) for the lift and tilt cylinder-and-piston units (17, 20) and if necessary for the top struts (10) of the pantograph arm.

## Revendications

1. Excavatrice hydraulique (1) avec une flèche (16) pivotant dans un plan vertical, qui est appuyée sur une première partie de cadre (4), la première partie de cadre (4) étant supportée sur le cadre de base (2) de façon à pivoter autour d'un axe sensiblement vertical, excavatrice dans laquelle le cadre de base (2) présente un châssis de roulement qui peut être déplacé par le mouvement du godet excavateur (8) contre le terrain, le bras de flèche (16) pouvant être sollicité pour le mouvement du godet excavateur (8) dans un plan horizontal et pour le basculement du godet excavateur (8) autour d'un axe sensiblement horizontal perpendiculaire au sens de déplacement par des groupes formant vérin séparés et le godet (8) étant articulé sur le bras de flèche (16) pour le basculement autour d'un axe sensiblement horizontal, au moins un groupe formant vérin de poussée (15) disposé dans le sens horizontal pour le déplacement du godet excavateur (8) se mettant en prise sur la première partie de cadre (4), un bras de flèche (16) et au moins un groupe formant vérin de basculement (20) étant raccordés de manière basculante sur au moins une plaque (11) pour le basculement du godet, le groupe formant vérin de basculement (20) étant relié avec un bras de guidage (21) appuyé de manière pivotante sur le bras de flèche (16) et une tige d'accouplement (25) reliée de manière pivotante au bras de guidage (21) étant reliée de manière articulée avec le godet (8) en-dehors de l'axe de basculement (30) sur le bras de flèche (16), caractérisée en ce que le groupe formant vérin de poussée (15) se met en prise entre deux longerons (9, 10) formant un guide à parallélogramme sur une plaque (11) reliant les longerons du guide à parallélogramme ou dans la zone de la plaque (11) sur l'un des deux longerons du guide à parallélogramme, et en ce qu'au moins un groupe formant vérin de levage (17) se met en prise sur la plaque (11) pour le déplacement du bras de flèche (16) dans le sens vertical.

2. Excavatrice hydraulique selon la revendication 1, caractérisée en ce que le bras de flèche (16) est de forme coudée et relié de manière articulée, entre deux plaques (11) reliant les guides à parallélogramme (9, 10), avec les plaques et le longeron inférieur (9) du guide à parallélogramme.

3. Excavatrice hydraulique selon la revendication 1 ou 2, caractérisée en ce que la plaque (11) présente un contour sensiblement triangulaire, tous les angles du triangle étant des angles aigus.

4. Excavatrice hydraulique selon l'une des revendications 1, 2 et 3, caractérisée en ce que les axes d'articulation (13, 18, 22) du bras de flèche (16), du vérin de basculement (20) et du vérin de levage (21) sont disposés sur la plaque (11) sensiblement le long d'un côté du triangle de la plaque (11).

5. Excavatrice hydraulique selon l'une ou l'ensemble des revendications 1 à 4, caractérisée en ce que les axes d'articulation (14, 18, 22) du vérin de levage (17), du vérin de basculement (20) et du longeron supérieur (10) du guide à parallélogramme sont disposés à proximité des points d'angle de la plaque (11) sensiblement triangulaire.

6. Excavatrice hydraulique selon l'une ou l'ensemble des revendications 1 à 5, caractérisée en ce que les axes d'articulation (13, 18) du longeron inférieur (9) du guide à parallélogramme et du bras de flèche (16) sont disposés approximativement au milieu d'un côté du triangle.

7. Excavatrice hydraulique selon l'une ou l'ensemble des revendications 1 à 6, caractérisée en ce que le longeron inférieur (9) du guide à parallélogramme est conçu comme un profilé en caisson et disposé entre deux plaques (11), un longeron supérieur (10) du guide à parallélogramme séparé se mettant en prise sur chaque plaque.

8. Excavatrice hydraulique selon l'une ou l'ensemble des revendications 1 à 7, caractérisée en ce que le groupe formant vérin de poussée (15) est supporté de manière basculante à proximité du point d'articulation (29) du longeron supérieur (10) du guide à parallélogramme sur la partie de cadre et se met en prise sur l'extrémité supérieure du longeron inférieur (9) du guide à parallélogramme et/ou sur la plaque (11) à proximité de ce point d'articulation.

9. Excavatrice hydraulique selon l'une ou l'ensemble des revendications 1 à 8, caractérisée en ce que les plaques (11) sont formées de profilés en caisson, des boulons formant entre des brides libres des plaques les axes d'articulation (14, 18, 22) pour les groupes formant vérin de levage et de basculement (17, 20) ainsi que pour les longerons supérieurs (10) du guide à parallélogramme.
